# EUROPÄISCHE PATENTSCHRIFT

(11) **EP 0 207 511 B1**
(45) Veröffentlichungstag und Bekanntmachung des Hinweises auf die Patenterteilung: **24.07.1991**
(21) Anmeldenummer: 86109023.1
(22) Anmeldetag: 02.07.1986
(51) Int. Cl.: H01Q 3/26, H01Q 25/02

(54) **Gruppenantenne mit elektronisch phasengesteuerter Strahlschwenkung**
Electronically scanned phased-array antenna
Antenne réseau à balayage électronique

(30) Priorität: 05.07.1985 DE 3524148
(43) Veröffentlichungstag der Anmeldung: 07.01.1987
(73) Patentinhaber: SIEMENS AKTIENGESELLSCHAFT, 80333 München (DE)
(72) Erfinder: Brunner, Anton, Dipl.-Ing., D-8130 Starnberg (DE)

(56) Entgegenhaltungen:
- EP-A- 0 028 969
- EP-A- 0 108 670
- DE-A- 2 055 981
- DE-C- 2 822 845
- ALTA FREQUENZA, Band 35, Nr. 9, September 1966, Seiten 669,670,675; P. BRUSCAGLIONI: "Un'antenna sferica per i satelliti San Marco"

## Beschreibung

Die Erfindung bezieht sich auf eine aus einer Vielzahl von leitungsgespeisten, innerhalb des Volumens eines gedachten, hinsichtlich einer Horizontalebene und zweier sich senkrecht schneidender Vertikalebenen symmetrischen Körpers, insbesondere einer Kugel, verteilten Einzelstrahlern mit Rundstrahlcharakteristik bestehende Gruppenantenne mit elektronisch phasengesteuerter Strahlschwenkung zur Radar-Rundumabtastung.

Eine derartige Gruppenantenne ist aus der DE-PS 28 22 845 bekannt. Mit dieser Antenne ist jedoch eine genaue Zielortung bzw. Zielverfolgung nicht möglich.

Um eine genaue Zielortung bzw. Zielverfolgung mit einer Gruppenantenne zu ermöglichen, wird gewöhnlich das sogenannte Monopulsverfahren mit einem Summen- und entsprechenden Differenzdiagrammen angewendet. Dazu ist die Aufteilung der Einzelstrahler in Untergruppen und eine geeignete Zusammenfassung derselben notwendig.

Die bisher verwendeten Monopulsantennen entsprechen einer flächenhaften, nicht räumlichen Elementeanordnung, bei der vier Teilflächen oder Teilantennen in einen Summen-, einen Elevationsdifferenz- und einen Azimutdifferenzkanal zusammengefaßt werden.

Aufgabe der Erfindung ist es, eine räumlich aufgebaute Gruppenantenne der eingangs genannten Art ohne Eingriff in die eigentliche Antennenkonfiguration so auszugestalten, daß mit ihr eine genaue zielortung bzw. Zielverfolgung nach dem Monopulsverfahren möglich ist.

Gemäß der Erfindung wird diese Aufgabe dadurch gelöst, daß die Einzelstrahler auf acht Teilvolumina, sogenannte Oktanten, aufgeteilt sind,die gegeneinander jeweils durch die genannten drei Ebenen abgegrenzt und signalmäßig getrennt gespeist sind, und daß zur Bildung eines Gesamtsummensignals, eines Elevationsdifferenzsignals und zweier verschiedener Azimutdifferenzsignale die Signale der acht Oktanten mit einer insgesamt elf, jeweils Summen- und Differenzsignale bildende Glieder, wie Ringhybride, magische Tees o.dgl. aufweisenden Schaltung zusammengefaßt werden, in der zunächst jeweils von zwei ebenenmäßig benachbarten Oktanten die Summen-und Differenzsignale gebildet werden, die mit den Summen- und Differenzsignalen der Nachbarpaare von Oktanten so weiterkombiniert werden, daß schlußendlich an vier Ausgängen der Schaltung die vier gewünschten Summen- und Differenzsignale der acht Oktanten anliegen.

Diejenigen Ausgänge der die Summen- und Differenzsignale bildenden Glieder, die nicht zur Weiterkombination benutzt werden, sind mit Abschlußwiderständen versehen. Bei besonderen Auswerteverfahren werden auch an einigen, an sich mit einem Abschlußwiderstand versehenen Ausgängen der die Summen- und Differenzsignale bildenden Glieder als Diagonaldifferenzsignale bezeichenbare Kombinations-signale abgenommen, die Strahlungsminima auf den durch die Schnittlinien der drei Ebenen gegebenen Hauptachsen ergeben und an sich zur Bildung der vier gewünschten Summen- und Differenzsignale nicht benötigt werden.

In vorteilhafter Weise ist die das Volumen des gedachten Körpers ausfüllende räumliche Verteilung der Einzelstrahler so, daß für alle Richtungen eine möglichst gleichartige projizierte Anordnung entsteht.

In zweckmäßiger Weise sind die Einzelstrahler für horizontale Polarisation ausgelegt und die Speiseleitungen zu den Einzelstrahlern hin verlaufen senkrecht. Die Einzelstrahler lassen sich beispielsweise durch horizontal liegende Leiterringe oder durch horizontal liegende gekreuzte Dipole nach Art von Drehkreuz ("Turnstile")-Antennen bilden.

Für die Realisierung der Summe-Differenz-Schaltung ist eine Flachbauweise zweckmäßig, die bei Übertragung kleinerer Leistungen, z.B. bei ausschließlichem Empfangsbetrieb oder bei Verwendung aktiver Einzelstrahler, in Streifenleitungstechnik ausgeführt werden kann. Bei Einschluß des Sendebetriebes mit höherer Leistung im Summenkanal kann die Summe-Differenz-Schaltung ganz oder nur auf den Summenkanalwegen in Form eines besonderen Koaxialleitungs- oder Hohlleitersystems realisiert werden. Ein solches Koaxialleitungssystem ist aus der DE-PS 27 01 228 bekannt und ist gekennzeichnet durch einen Außenleiter, der durch eine ebene, aus Metall bestehende Grundplatte gebildet ist, in der dem jeweils gewünschten Leitungswegeverlauf entsprechende Vertiefungen mit konstantem quadratischen oder rechteckförmigen Querschnitt vorgesehen sind, und die durch eine plan ausgebildete, mit der Grundplatte mechanisch und elektrisch verbundene und ebenfalls aus Metall bestehende Abdeckplatte abgedeckt ist, und durch einen in den Vertiefungen der Grundplatte eingelassenen und darin mittels dielektrischer Stützen abgestützten Innenleiter, der einen Rechteckquerschnitt mit einer konstanten Höhe und einer entsprechend der Wellenwiderstandsforderung angepaßten Breite aufweist. Ein analog verwendetes Hohlleitersystem für die Summe-Differenz-Schaltung besteht ebenfalls aus einer ebenen, aus Metall bestehenden Grundplatte, in der dem jeweils gewünschten Leitungswegeverlauf entsprechende Vertiefungen mit konstantem quadratischen oder rechteckförmigen Querschnitt vorgesehen sind, und aus einer plan ausgebildeten, mit der Grundplatte mechanisch und elektrisch verbundenen und ebenfalls aus Metall bestehenden Abdeckplatte zur Abdeckung der Grundplatte. Die Vertiefungen in der Grundplatte des Koaxialleitungs- bzw. Hohlleitersystems lassen sich in kostengünstiger Weise rechnergesteuert ausfräsen.

Die Herstellung aller Verbindungsleitungen der Summe-Differenz-Schaltung in einer Ebene ist allerdings ohne einige wenige Brücken nicht möglich. Für die Überbrückung einer oder einiger weniger Leitungskreuzungen kann ein kleiner Teil der Schaltung auch in einer zweiten Ebene ausgeführt werden.

Das Prinzip der Erfindung und Ausführungsbeispiele davon werden im folgenden anhand von fünf Figuren erläutert.

Es zeigen
Fig. 1 einen gedachten würfelförmigen Antennenkörper mit Aufteilung in acht Oktanten zur Summen-Differenz-Bildung für ein räumliches Monopuls einer phasengesteuerten Gruppenantenne zur Radar-Rundumabtastung nach der Erfindung,
Fig. 2 das Ausführungsbeispiel einer Summe-Differenz-Schaltung für eine Gruppenantenne nach der Erfindung,
Fig. 3 ein anderes Ausführungsbeispiel einer Summe-Differenz-Schaltung für eine räumliche Gruppenantenne nach der Erfindung,
Fig. 4 die Zuordnung der verschiedenen Summen-Differenz-Strahlungsdiagramme zu Antennenachsen und Oktanten einer Gruppenantenne nach der Erfindung,
Fig. 5 das Ausführungsbeispiel einer kugelförmigen Gruppenantenne nach der Erfindung mit Leitungsführung und Verteilersystem zur Erzeugung der gewünschten Summen- und Differenzsignale.

In Fig. 1 ist ein hinsichtlich einer Horizontalebene E1 und zweier sich senkrecht schneidender Vertikalebenen E2 und E3 symmetrischer Würfel dargestellt, welcher einen gedachten Körper 2 bilden soll, innerhalb dessen Volumen Einzelstrahler mit Rundstrahlcharakteristik verteilt sein sollen. Die Einzelstrahler innerhalb des Würfels sind leitungsgespeist und bilden eine Gruppenantenne mit elektronisch phasengesteuerter Strahlschwenkung zur Radar-Rundumabtastung. Die das Volumen des gedachten Körpers 2 ausfüllende räumliche Verteilung der Einzelstrahler ist so, daß für alle Richtungen eine möglichst gleichartige projizierte Anordnung entsteht.

Die Einzelstrahler sind auf acht Teilvolumina V1 bis V8, sogenannte Oktanten, aufgeteilt, die gegeneinander jeweils durch die genannten drei Ebenen E1, E2 und E3 abgegrenzt und signalmäßig getrennt gespeist sind. Die pro Oktant V1 bis V8 anfallenden Signale sind analog mit SV1 bis SV8 bezeichnet. Das Gesamtsummensignal Σ_{g}, das Elevationsdifferenzsignal Δ_{E1}, und die beiden verschiedenen Azimutdifferenzsignale Δ_{Az1} und Δ_{Az2} ergeben sich aus folgenden Gleichungen.

Σ_{g} = SV1 + SV2 + SV3 + SV4 + SV5 + SV6 + SV7 + SV8
Δ_{E1} = SV1 + SV2 + SV3 + SV4 - (SV5 + SV6 + SV7 + SV8)
Δ_{Az1} = SV1 + SV2 + SV5 + SV6 - (SV3 + SV4 + SV7 + SV8)
Δ_{Az2} = SV1 + SV4 + SV5 + SV8 - (SV2 + SV3 + SV6 + SV7)

Die Zusammenfassung der Signale SV1 bis SV8 der acht Oktanten V1 bis V8 erfolgt mit einer Schaltung von summe-und differenzbildenden Gliedern, wie Ringhybride, magischen Tees oder dergleichen.

Ausführungsbeispiele für solche Summen-Differenz-Schaltungen sind in den Figuren 2 und 3 dargestellt. Allgemein sind elf summe- und differenzbildende Glieder, wie Ringhybride oder dergleichen, für die Bildung der vier gewünschten Monopulskanäle notwendig. Im Ausführungsbeispiel nach Fig.2 werden zunächst von den Oktantensignalen SV1 und SV2, SV3 und SV4, SV5 und SV6 sowie SV7 und SV8, also jeweils von zwei Oktanten, die hinsichtlich der Ebene E3 benachbart sind, Summen- und Differenzsignale gebildet. Dazu dienen die Ringhybride H1, H2, H3 und H4. In den Ringhybriden H5 und H6 werden die Summen-und Differenzsignale der Ringhybride H1 und H2 kombiniert. Somit entstehen an den Ausgängen der Hybride H5 und H6 wiederum Summen- und Differenzsignale. Das gleiche geschieht mit den Summen- und Differenzsignalen der Hybride H3 und H4 an den Hybriden H7 und H8. Die Summen-und Differenzsignale der Hybride H6 und H8 werden in zwei weiteren Hybriden H9 und H10 weiterkombiniert, so daß am Summen- bzw.Differenz-Ausgang des Hybrids H9 das Gesamtsummensignal Σ_{g} bzw. das Elevationsdifferenzsignal Δ_{E1} und am Summenausgang des Hybrids H10 das eine Azimutdifferenzsignal Δ_{AZ1} ansteht. Die Differenzausgangssignale der Hybride H5 und H7 werden in einem Hybrid H11 weiterkombiniert, so daß an dessen Summenausgang das zweite Azimutdifferenzsignal Δ_{Az2} ansteht. Die Pfeile an den leeren Ausgängen der Hybride H5, H7, H10 und H11 stellen jeweils einen Abschlußwiderstand dar.

Beim anderen, in Fig. 3 dargestellten Ausführungsbeispiel einer Summen-Differenz-Schaltung für eine Gruppenantenne nach der Erfindung werden zunächst Summen-und Differenzsignale von jeweils zwei hinsichtlich der Ebene E1 benachbarten Oktanten gebildet. Mittels des Hybrids H12 werden die Summen- und Differenzsignale der Oktantensignale SV1 und SV5, mittels des Hybrids H13 die Summen- und Differenzsignale der Oktantensignale SV2 und SV6, mittels des Hybrids H14 die Summen- und Differenzsignale der Oktantensignale SV4 und SV8 und mittels eines Hybrids H15 die Summen- und Differenzsignale der beiden Oktantensignale SV3 und SV7 erzeugt. Über die Ringhybride H16, H17 und H18 werden Summen- und Differenzausgangssignale der Hybride H12 bis H15 weiterkombiniert, so daß an den Summen- und Differenzausgängen des Hybrids H18 das Gesamtsummensignal Σ_{g} bzw. das Azimutdifferenzsignal Δ_{Az2} anstehen. Das Elevationsdifferenzsignal Δ_{EL} läßt sich nach einer Weiterkombination über die Hybride H19, H20 und H21 am Summenausgang des Hybrids H21 abnehmen. Das Azimut-Differenzsignal Δ_{Az1} wird am Summenausgang eines Hybrids H22 nach einer vorhergehenden Differenzkombination an den Hybriden H16 und H17 abgenommen.

Die Variationen der Summe-Differenzschaltung für die räumliche Einzelstrahleranordnung nach der Erfindung hängt von der Anordnung der Oktantenausgänge ab. Die beiden Beispiele nach den Figuren 2 und 3 stellen eine lineare und eine Doppelvierer-Zusammenfassung dar. Allgemein sind elf Hybride für die Bildung der vier gewünschten Monopulskanäle notwendig.

An einigen Ausgängen von die Summe und die Differenz bildenden Hybriden entstehen Signalkombinationen, die als Diagonaldifferenzen bezeichnet werden können, mit auf den Hauptachsen liegenden Strahlungsminima, die für das Monopulsverfahren gewöhnlich nicht verwendet werden. Ihre Ausgänge sind deshalb mit Abschlußwiderständen versehen, die in den Ausführungsbeispielen nach Fig. 2 und 3 durch Pfeile dargestellt sind. Für andere Auswerteverfahren könnten die Amplituden- und Phaseninformationen ihrer Empfangssignale jedoch durchaus verwendet werden.

In Fig. 4 ist die Zuordnung der zu allen Ausgängen der Summe-Differenz-Schaltungen nach den Figuren 2 und 3 gehörenden Strahlungsdiagramme zu den Antennenachsen x,y und z und den Oktanten V1 bis V8 dargestellt. Die Antennenachse x ist durch die Schnittlinie der Ebenen E1 und E2, die Antennenachse y durch die Schnittlinie zwischen den Ebenen E1 und E3 und die Antennenachse z durch die Schnittlinie zwischen den Ebenen E2 und E3 bestimmt. Σ stellt jeweils ein Summendiagramm mit Einfachkeule, Δ Differenzdiagramme mit Doppelkeule und Minimumstal und X Diagonaldifferenzdiagramme mit Vierfachkeule und Minimumskreuz dar. Hierbei bedeuten Σ_{g} das Gesamtsummendiagramm, Δ_{E1} das Elevationsdifferenzdiagramm, Δ_{Az1} sowie Δ_{Az2} die beiden Azimutdifferenzdiagramme und X₁, X₂ und X₃ Diagonaldifferenzdiagramme der folgenden Form:

X1 = SV1 + SV2 + SV7 + SV8 - (SV3 + SV4 + SV5 + SV6)
X2 = SV1 + SV4 + SV6 + SV7 - (SV2 + SV3 + SV5 + SV8)
X3 = SV1 + SV5 + SV3 + SV7 - (SV2 + SV4 + SV6 + SV8)

Fig. 5 zeigt in einer perspektivischen Ansicht einen kugelförmigen, gedachten Körper 2, innerhalb dessen Volumen Einzelstrahler 1 mit Rundstrahlcharakteristik, verteilt sind. Die Verteilung der Einzelstrahler 1 im Volumen ist so, daß für alle Richtungen eine möglichst gleichartige projizierte Anordnung entsteht. Die Einzelstrahler 1 sind für horizontale Polarisation ausgelegt und können beispielsweise durch horizontal liegende Leiterringe 7 oder durch horizontal liegende, gekreuzte Dipole nach Art von Drehkreuz-Antennen gebildet werden. Zu den Einzelstrahlern 1 führen von unten her im wesentlichen senkrecht verlaufende Speiseleitungen 3. Die in der gedachten Kugel 2 untergebrachten Einzelstrahler 1 sind auf acht Oktanten V1 bis V8 entsprechend der Würfelkombination nach Fig.1 aufgeteilt. Den Oktanten V1 bis V8 sind Oktantensignale SV1 bis SV8 zugeordnet. Wegen der horizontalen Polarisation der Einzelstrahler 1 der Gruppenantenne erfolgt die räumliche Trennung der Speiseleitungen 3 in ihrer Zugehörigkeit zu den einzelnen Oktanten V1 bis V8 mit einer horizontalen Komponente in der Ausdehnung der Zuleitungen erst außerhalb des Strahlengangs der Gruppenantenne, d.h. unterhalb der strahlenden "Kugel" 2. Die von oben von den Einzelstrahlern 1 kommenden Speiseleitungen 3, z.B. Koaxialleitungen, münden beispielsweise an den Phasenschiebern 5 für den jeweiligen Einzelstrahler 1, die auf Verteilerplatten P1 bis P8 für den betreffenden Oktanten V1 bis V8 untergebracht sein können. Die Ausgänge dieser Oktantenverteilerplatten P1 bis P8 liefern dann die Eingangssignale SV1 bis SV8 für die Summen-Differenz-Schaltung 4, die entsprechend den Ausführungsbeispielen nach Fig. 2 und 3 ausgebildet werden kann. Die Summe-Differenz-Schaltung 4 kann unterhalb der Oktantenverteilerplatten P1 bis P8 parallel zu dieser als Platte untergebracht werden.

Die Realisierung der Summe-Differenz-Schaltung 4 und in zweckmäßigerweise auch der Verteilerplatten P1 bis P8 erfolgt - wie bereits früher erwähnt wurde - in Flachbauweise, wobei nochmals bemerkt wird, daß die Herstellung aller Verbindungsleitungen in der Summe-Differenz-Schaltung 4 in einer Ebene nicht möglich ist. Für die Überbrückung einer oder einiger weniger Leitungskreuzungen muß ein kleiner Teil der Schaltung 4 in einer zweiten Ebene ausgeführt werden.

## Patentansprüche

1. Aus einer Vielzahl von leitungsgespeisten, innerhalb des Volumens eines gedachten, hinsichtlich einer Horizontalebene und zweier sich senkrecht schneidender Vertikalebenen symmetrischen Körpers, insbesondere einer Kugel, verteilten Einzelstrahlern mit Rundstrahlcharakteristik bestehende Gruppenantenne mit elektronisch phasengesteuerter Strahlschwenkung zur Radar-Rundumabtastung,
**dadurch gekennzeichnet**, daß die Einzelstrahler (1) auf acht Teilvolumina (V1 bis V8), sogenannte Oktanten, aufgeteilt sind, die gegeneinander jeweils durch die genannten drei Ebenen (E1 bis E3) abgegrenzt und signalmäßig getrennt gespeist sind, daß zur Bildung eines Gesamtsummensignals (Σ_{g}), eines Elevationsdifferenzsignals (Δ_{E1}) und zweier verschiedener Azimutdifferenzsignale (Δ_{Az1}, Δ_{Az2}) die Signale (SV1 bis SV8) der acht Oktanten mit einer insgesamt elf, jeweils Summen- und Differenzsignale bildende Glieder wie Ringhybride, magische Tees o.dgl. aufweisenden Schaltung zusammengefaßt werden, in der zunächst jeweils von zwei ebenenmäßig benachbarten Oktanten die Summen-und Differenzsignale gebildet werden, die dann mit den Summen-und Differenzsignalen der Nachbarpaare von Oktanten so weiterkombiniert werden, daß schlußendlich an vier Ausgängen der Schaltung die vier gewünschten Summen- und Differenzsignale der acht Oktanten anliegen.

2. Gruppenantenne nach Anspruch 1,
**dadurch gekennzeichnet**, daß diejenigen Ausgänge der die Summen- und Differenzsignale bildenden Glieder, die nicht zur Weiterkombination benutzt werden, mit Abschlußwiderständen versehen sind.

3. Gruppenantenne nach Anspruch 1 oder 2,
**dadurch gekennzeichnet**, daß zur Verwendung bei besonderen Auswerteverfahren auch an einigen an sich mit einem Abschlußwiderstand versehenen Ausgängen der die Summen- und die Differenzsignale bildenden Glieder als Diagonaldifferenzsignale bezeichenbare Kombinationssignale abgenommen werden, die Strahlungsminima auf den durch die Schnittlinien der drei Ebenen (E1, E2, E3) gegebenen Hauptachsen (x, y, z) ergeben und an sich zur Bildung der vier gewünschten Summen- und Differenzsignale (Σ_{g}, Δ_{E1}, Δ_{Az1}, Δ_{Az2}) nicht benötigt werden.

4. Gruppenantenne nach einem der vorhergehenden Ansprüche,**dadurch gekennzeichnet**, daß die das Volumen des gedachten Körpers (2) ausfüllende räumliche Verteilung der Einzelstrahler (1) so ist, daß für alle Richtungen eine möglichst gleichartige projizierte Anordnung entsteht.

5. Gruppenantenne nach einem der vorhergehenden Ansprüche,**dadurch gekennzeichnet**, daß die Einzelstrahler (1) für horizontale Polarisation ausgelegt sind und die Speiseleitungen (3) zu den Einzelstrahlern hin senkrecht verlaufen.

6. Gruppenantenne nach Anspruch 5,
**dadurch gekennzeichnet**, daß die Einzelstrahler (1) durch horizontal liegende Leiterringe gebildet sind.

7. Gruppenantenne nach Anspruch 5,
**dadurch gekennzeichnet**, daß die Einzelstrahler durch horizontal liegende, gekreuzte Dipole nach Art von Drehkreuz ("Turnstile") -Antennen gebildet sind.

8. Gruppenantenne nach einem der Ansprüche 5 bis 7,
**dadurch gekennzeichnet**, daß die Summen-Differenzschaltung (4) in einer eine Schaltungsebene mit wenigen Brücken oder zwei Schaltungsebenen aufweisenden Flachbauweise realisiert ist.

9. Gruppenantenne nach Anspruch 8,
**dadurch gekennzeichnet**, daß bei Übertragung kleinerer Leistungen, z.B. bei ausschließlichem Empfangsbetrieb oder bei Verwendung aktiver Einzelstrahler, die Summen-Differenz-Schaltung (4) in Streifenleitungstechnik ausgeführt ist.

10. Gruppenantenne nach Anspruch 8,
**dadurch gekennzeichnet**, daß bei Übertragung auch höherer Leistungen, d.h. bei Einschluß des Sendebetriebs im Summenkanal, die Summen-Differenz-Schaltung (4) ganz oder nur auf den Summenkanalwegen in Form eines Koaxialleitungssystems realisiert ist, das zum einen einen Außenleiter aufweist, der durch eine ebene, aus Metall bestehende Grundplatte gebildet ist, in der dem jeweils gewünschten Leitungswegeverlauf entsprechende Vertiefungen mit konstantem quadratischen oder rechteckförmigen Querschnitt vorgesehen sind und die durch eine plan ausgebildete, mit der Grundplatte mechanisch und elektrisch verbundene und ebenfalls aus Metall bestehende Abdeckplatte abgedeckt ist, und das einen in den Vertiefungen der Grundplatte eingelassenen und darin mittels dielektrischen Stützen abgestützten Innenleiter aufweist, der einen Rechteckquerschnitt mit einer konstanten Höhe und einer entsprechend der Wellenwiderstandsforderung angepaßten Breite hat.

11. Gruppenantenne nach Anspruch 8,
**dadurch gekennzeichnet**, daß bei Übertragung auch höherer Leistungen, d.h. bei Einschluß des Sendebetriebs im Summenkanal, die Summen-Differenz-Schaltung (4) ganz oder nur auf den Summenkanalwegen in Form eines Hohlleitersystems realisiert ist, das aus einer ebenen, aus Metall bestehenden Grundplatte, in der dem jeweils gewünschten Leitungswegeverlauf entsprechende Vertiefungen mit konstantem quadratischen oder rechteckförmigen Querschnitt vorgesehen sind, und aus einer plan ausgebildeten, mit der Grundplatte mechanisch und elektrisch verbundenen und ebenfalls aus Metall bestehenden Abdeckplatte zur Abdeckung der Grundplatte zusammengesetzt ist.

12. Gruppenantenne nach Anspruch 10 oder 11,
**dadurch gekennzeichnet**, daß die Vertiefungen rechnergesteuert ausgefräst sind.

13. Gruppenantenne nach einem der Ansprüche 8 bis 12,
**dadurch gekennzeichnet**, daß die in Flachbauweise realisierte Summen-Differenz-Schaltung (4) unterhalb des gedachten, mit den Einzelstrahlern (1) versehenen Körpers (2) und außerhalb dessen Strahlengangs angeordnet ist, daß über dieser Schaltung und ebenfalls außerhalb des Strahlengangs noch mehrere, jeweils einem Oktanten (V1 bis V8) zugeordnete Verteilerschaltungen (P1 bis P8) unterhalb des gedachten Körpers vorgesehen sind, die ebenfalls in Flachbauweise realisiert sind und in welche die senkrecht von oben vom jeweils zugeordneten Oktanten kommenden Einzelstrahler-Speiseleitungen (3) münden, und daß die Ausgänge dieser Oktantenverteilerschaltungen die Eingangssignale (SV1 bis SV8) für die Summen-Differenz-Schaltung (4) liefern.

14. Gruppenantenne nach Anspruch 13,
**dadurch gekennzeichnet**, daß die Phasenschieber (5) für die Einzelstrahler (1) eines Oktanten (V1 bis V8) auf der diesem Oktanten zugeordneten Verteilerschaltung (SV1 bis SV8) angebracht sind, und daß die senkrecht von oben kommenden Speiseleitungen (3) der Einzelstrahler (1) an diesen Phasenschiebern münden.

## Claims

1. Group antenna comprising a plurality of line-fed individual radiators having omni-directional characteristics which are distributed within the volume of an imaginary body, preferably a sphere, that is symmetrical with respect to a horizontal plane and two vertical planes intersecting each other perpendicularly, which group antenna has electronically phase-controlled beam sweeping for panoramic radar scanning, characterised in that the individual radiators (1) are divided into eight sub-volumes (V1 to V8), so-called octants, which are respectively delimited with respect to one another by said three planes (E1 to E3) and are fed separately with regard to signals, in that for the formation of an overall sum signal (Σ_{g}), an elevation difference signal (Δ_{E1})and two difference azimuth difference signals (Δ_{AZ1}, Δ_{AZ2}) the signals (SV1 to SV8) of the eight octants are combined with a circuit having a total of eleven elements, such as ring hybrids, magic Ts or the like, respectively forming sum and difference signals, in which circuit there are firstly formed the sum and difference signals respectively of two octants adjacent with regard to plane, which signals are then further combined with the sum and difference signals of the adjacent pairs of octants in such a way that the four desired sum and difference signals of the eight octants are finally present at the four outputs of the circuit.

2. Group antenna according to Claim 1, characterised in that those outputs of the elements forming the sum and difference signals that are not used for further combination are provided with terminating resistors.

3. Group antenna according to Claims 1 or 2, characterised in that for use with special evaluation methods combination signals, which can be termed diagonal difference signals, yield radiation minima on the principal axes (x, y, z) given by the lines of intersection of the three planes (E1, E2, E3) and are not required per se to form the four desired sum signals and difference signals (Σ_{g}^{,} Δ_{E1,} Δ_{AZ1}, Δ_{AZ2}), are also tapped at some of the outputs of the elements forming the sum signals and the difference signals, which are provided per se with a terminating resistor.

4. Group antenna according to one of the preceding claims, characterised in that the three-dimensional distribution of the individual radiators (1) that fills up the volume of the imaginary body (2) is such that an optimally identical projected arrangement occurs for all directions.

5. Group antenna according to one of the preceding claims, characterised in that the individual radiators (1) are designed for horizontal polarisation and the feed lines (3) to the individual radiators extend vertically.

6. Group antenna according to Claim 5, characterised in that the individual radiators (1) are formed by horizontally disposed conductor rings.

7. Group antenna according to Claim 5, characterised in that the individual radiators are formed by horizontally disposed, crossed dipoles in the fashion of turnstile antennas.

8. Group antenna according to one of Claims 5 to 7, characterised in that the sum-difference circuit (4) is realised in a printed circuit board having one circuit level with a few bridges or two circuit levels.

9. Group antenna according to Claim 8, characterised in that the sum-difference circuit (4) is implemented in stripline technology in the case of the transmission of relatively low powers, e.g. in the case of exclusive reception operation or of the use of active individual radiators.

10. Group antenna according to Claim 8, characterised in that in the case of transmission of relatively high powers as well, i.e. in the case of inclusion of transmission operation in the sum channel, the sum-difference circuit (4) is realised entirely or only on the sum channel paths in the form of a coaxial line system, which on the one hand has an outer conductor, which is formed by a planar base plate consisting of metal, in which depressions having a constant square or rectangular cross-section and corresponding to the respectively desired course of line paths are provided, and which is covered by a cover plate of planar construction, which is mechanically and electrically connected to the base plate and likewise consists of metal, and which system has an inner conductor, which is let into the depressions of the base plate and supported therein by means of dielectric supports, and which has a rectangular cross-section with a constant height and a width matched in accordance with the characteristic impedance required.

11. Group antenna according to Claim 8, characterised in that in the case of transmission of relatively high powers as well, i.e. in the case of inclusion of transmission operation in the sum channel, the sum-difference circuit (4) is realised entirely or only on the sum channel paths in the form of a waveguide system, which is composed of a planar base plate consisting of metal, in which depressions having a constant square or rectangular cross-section and corresponding to the respectively desired course of line paths are provided, and of a cover plate for covering the base plate, which is of planar construction, is mechanically and electrically connected to the base plate and likewise consists of metal.

12. Group antenna according to Claims 10 or 11, characterised in that the depressions are milled out in a computer-controlled fashion.

13. Group antenna according to one of Claims 8 to 12, characterised in that the sum-difference circuit (4) realised in a printed circuit board is arranged below the imaginary body (2) provided with the individual radiators (1) and outside the beam path of the said body, in that a plurality of distributor circuits (P1 to P8) are additionally provided below the imaginary body above the said circuit and likewise outside the beam path, which distributor circuits are respectively allocated to an octant (V1 to V8), are likewise realised as a printed circuit board, and in which the individual radiator feed lines (3) coming vertically from above from the respectively allocated octant end, and in that the outputs of the said octant distributor circuits supply the input signals (SV1 to SV8) for the sum-difference circuit (4).

14. Group antenna according to Claim 13, characterised in that the phase shifters (5) for the individual radiators (1) of an octant (V1 to V8) are mounted on the distributor circuit (SV1 to SV8) allocated to the said octant, and in that the feed lines (3) of the individual radiators (1) coming vertically from above end at the said phase shifters.

## Revendications

1. Antenne réseau constituée par une multiplicité d'émetteurs individuels possédant une caractéristique omnidirectionnelle, alimentés par des lignes et répartis à l'intérieur du volume d'un corps imaginaire symétrique par rapport à un plan horizontal et à deux plans horizontaux perpendiculaires entre eux, notamment une sphère, avec un pivotement du faisceau, dont la phase est commandée électroniquement, pour réaliser le balayage panoramique du radar,
caractérisée par le fait que les émetteurs individuels (1) sont répartis dans huit volumes partiels (V1 à V8), désignés sous le terme d'octants, qui sont délimités les uns par rapport aux autres respectivement par lesdits trois plans (E1 à E3) et sont alimentés séparément par des signaux, que pour la formation du signal de somme totale (Σg), d'un signal de différences en élévation (ΔEl) et de deux signaux différents de différence en azimut (Δ_{AZ1},Δ_{AZ2}), les signaux (SV1 à SV8) des huit octants sont réunis par un circuit comportant au total onze circuits formant respectivement des signaux de sommes et de différences, comme par exemple des circuits hybrides en anneau, des tés magiques ou analogues, et dans lequel sont formés tout d'abord les signaux de sommes et de différences respectivement de deux octants voisins dans un plan, qui sont alors à nouveau combinés aux signaux de sommes et de différences des couples voisins d'octants de sorte que finalement, les quatre signaux de sois et de différences désirés des huit octants sont présents sur quatre sorties du circuit.

2. Antenne réseau suivant la revendication 1, caractérisée par le fait que les sorties, qui ne sont pas utilisées pour la combinaison ultérieure, des circuits formant les signaux de sommes et de différences, sont équipées de résistances de terminaison.

3. Antenne réseau suivant la revendication 1 ou 2, caractérisée par le fait que pour l'utilisation dans des procédés particuliers d'évaluation, au niveau de quelques sorties, équipées en soi d'une résistance de terminaison, des circuits formant des signaux de sommes et de différences, on prélève également des signaux de combinaison pouvant être désignés comme étant des signaux de différence en diagonale, qui fournissent des minima de rayonnement sur les axes principaux (x,y,z) déterminés par les droites d'intersection des trois plans (E1,E2,E3) et ne sont en soi pas nécessaires pour former les quatre signaux de sommes et de différences désirés (Σg,Δ_{E1,} Δ_{Az1,}Δ_{Az2}).

4. Antenne réseau suivant l'une des revendications précédentes, caractérisée par le fait que la répartition spatiale, qui remplit le volume du corps imaginaire (2), des émetteurs individuels (1) est telle qu'on obtient, pour toutes les directions, une disposition en projection, aussi identique que possible.

5. Antenne réseau suivant l'une des revendications précédentes, caractérisée par le fait que les émetteurs individuels (1) sont conçus pour une polarisation horizontale et que les lignes d'alimentation (3) sont disposées perpendiculairement aux émetteurs individuels.

6. Antenne réseau suivant la revendication 5, caractérisée par le fait que les émetteurs individuels (1) sont formés par des conducteurs en anneau horizontaux.

7. Antenne réseau suivant la revendication 5, caractérisée par le fait que les émetteurs individuels sont formés par des dipôles horizontaux croisés à la manière d'antennes tourniquet ("Turnstile").

8. Antenne réseau suivant l'une des revendications 5 à 7, caractérisée par le fait que le circuit (4) de formation de sommes et de différences est réalisé selon une construction plate comportant un plan de circuits possédant un petit nombre de ponts ou deux plans de circuits.

9. Antenne réseau selon la revendication 8, caractérisée par le fait que, lors d'une transmission de puissances assez faibles, par exemple dans le cas d'un fonctionnement uniquement à la réception ou dans le cas de l'utilisation d'émetteurs individuels actifs, le circuit (4) de la formation de sommes et de différences est réalisé selon la technique des lignes en forme de rubans plats.

10. Antenne réseau suivant la revendication 8, caractérisée par le fait que lors d'une transmission également de puissance assez élevée, c'est-à-dire dans le cas où le fonctionnement à l'émission dans le canal somme est inclus, le circuit (4) de formation de sommes et de différences est réalisé en totalité ou seulement pour ce qui concerne les voies du canal somme, sous la forme d'un système de câble coaxial, qui comporte d'une part un conducteur extérieur formé par une plaque de base plane métallique, dans laquelle sont prévus des renfoncements qui correspondent à une implantation respectivement désirée des voies conductrices et possèdent une section transversale constante carrée ou rectangulaire, et qui est recouverte par une plaque de revêtement plane, également métallique, raccordée mécaniquement et électriquement à la plaque de base, le système de câble coaxial possédant un conducteur intérieur qui est inséré dans les renfoncements de la plaque de base et y est supporté au moyen de supports diélectriques et possède une section transversale rectangulaire possédant une hauteur constante et une largeur adaptée à l'exigence liée à l'impédance caractéristique.

11. Antenne réseau suivant la revendication 8, caractérisée par le fait que lors d'une transmission de puissance également assez élevée, c'est-à-dire lorsqu'on inclut le fonctionnement à l'émission dans le canal somme, le circuit (4) de formation de sommes et de différences est réalisé en totalité ou uniquement au niveau des voies du canal somme, sous la forme d'un système de guide d'ondes, qui est formé par une plaque de base plane métallique, dans laquelle sont prévus des renfoncements, qui correspondent respectivement à l'implantation désirée des voies conductrices et possèdent une section transversale constante carrée ou rectangulaire, et par une plaque de revêtement plane, également métallique, raccordée mécaniquement et électrique-ment à la plaque de base et servant à recouvrir cette dernière.

12. Antenne réseau suivant la revendication 10 ou 11, caractérisée par le fait que les renfoncements sont formés par fraisage, d'une manière commandée par ordinateur.

13. Antenne réseau suivant l'une des revendications 8 à 12, caractérisée par le fait que le circuit (4) de formation de sommes et de différences, agencé sous la forme d'une structure plane, est disposé au-dessous du corps imaginaire (2) équipé des émetteurs individuels (1) et à l'extérieur du trajet du rayonnement de ce corps, qu'au-dessus de ce circuit et également à l'extérieur du trajet du rayonnement sont également prévus, au-dessous du corps imaginaire, plusieurs circuits de répartition (P1 à P8), qui sont associés respectivement à un octant (V1 à V8), sont également réalisés sous la forme d'une construction plane et auxquels aboutissent les lignes d'alimentation (3) des émetteurs individuels, qui arrivent perpendiculairement, à partir du haut, de l'octant respectivement associé, et que les sorties de ces circuits de répartition d'octants délivrent les signaux d'entrée (SV1 à SV8) pour le circuit (4) de formation de sommes et de différences.

14. Antenne réseau suivant la revendication 13, caractérisée par le fait que les déphaseurs (5) pour les émetteurs individuels (1) d'un octant (V1 à V8) sont disposés sur le circuit de répartition (SV1 à SV8) associé à cet octant, et que les lignes d'alimentation (3), qui arrivent perpendiculairement par le haut, des émetteurs individuels (1) aboutissent à ces déphaseurs.
